# NEUE EUROPÄISCHE PATENTSCHRIFT

(11) **EP 0 252 178 B2**
(45) Veröffentlichungstag und Bekanntmachung des Hinweises auf die Entscheidung über den Einspruch: **09.06.1993**
(45) Hinweis auf die Patenterteilung: 31.01.1990
(21) Anmeldenummer: 86109435.7
(22) Anmeldetag: 10.07.1986
(51) Int. Cl.: F02B 77/13

(54) **Kapsel für Antriebsmotor in Kraftfahrzeugen**
Shell for the drive engine in a motor vehicle
Enveloppe pour moteur de propulsion dans les automobiles

(43) Veröffentlichungstag der Anmeldung: 13.01.1988
(73) Patentinhaber: MAN Nutzfahrzeuge Aktiengesellschaft, 80976 München (DE)
(72) Erfinder: Stiglmaier, Manfred, D-8031 Gilching (DE); Schiller, Manfred, D-8044 Unterschleissheim (DE); Drewitz, Hans Jürgen, D-8000 München 40 (DE); Hörmann, Rudolf, D-8060 Dachau (DE)

(56) Entgegenhaltungen:
- EP-A- 0 062 030
- DE-A- 3 225 347
- DE-B- 2 043 280
- DE-C- 306 982
- FR-A- 2 407 350
- GB-A- 145 062
- GB-A- 2 002 850
- US-A- 3 412 724
- US-A- 3 464 398
- US-A- 3 684 053
- US-A- 4 137 888
- AUTOMOBILTECHNISCHE ZEITSCHRIFT, Band 74, Nr. 7, Juli 1972, Seiten 261-268, Stuttgart, DE; G.E. THIEN et al.: "Möglichkeiten zur Senkung des Geräuschpegels von Dieselmotoren"
- SAE JOURNAL, Band 78, Nr. 4, April 1970, Seiten 20-27, New York, US; T. PRIEDE et al.: "Cut engine noise three ways"

## Beschreibung

Die Erfindung bezieht sich auf eine Vorrichtung zur Schalldämpfung eines Antriebsmotors in einem Kraftfahrzeug, insbesondere Nutzfahrzeug, mittels einer diesen mit geringem Abstand umschließenden Kapsel.

Um die Geräuschbelästigung von mit Verbrennungsmotoren angetriebenen Fahrzeugen nach außen hin zu vermindern, ist man dazu übergegangen, die Verbrennungsmotoren einzukapseln. Eine solche Vorrichtung zum schalldämpfenden Einbau eines Verbrennungsmotors wird in der automobiltechnischen Zeitschrift ATZ, 1972, Seite 267, offenbart.

Bei der in dieser Druckschrift offenbarten Ausführung einer schalldämmenden Verkleidung eines Verbrennungsmotors soll jedoch der Kühlstrom eines Kühlgebläses durch die Kapsel geführt werden. Eine solche Durchführung von Kühlluft durch eine geschlossene Schalldämpfkapsel hat den Zweck, die innerhalb der Schalldämpfkapsel angeordneten zusätzlichen Motoraggregate zu kühlen, um die durch die Kapsel bedingte Temperaturerhöhung bzw. nicht abführbare eigene Wärmeentwicklung des Motors in vertretbaren Grenzen zu halten. Ein Nachteil der Durchführung der Kühlluft eines Kühlgebläses durch die Kapsel besteht darin, daß insbesondere bei größeren Motoren die Kühlluft-Eintritts- und Austrittsöffnungen verhältnismäßig groß ausgeführt sein müssen und dadurch nur sehr schwer gegen den Austritt von Schall aus der Kapsel geschützt werden können.

Ein ganz erheblicher Nachteil der in der Druckschrift beschriebenen Kapsel besteht weiterhin darin, daß die Nebenaggregate zu Wartungs- und Reparaturzwecken schwer zugänglich sind, auch dann, wenn verschließbare Öffnungen vorgesehen sind.

Eine eingangs beschriebene Vorrichtung zur Schalldämpfung von Motoren ist auch aus der DT-PS 306 982 bekannt. Diese Druckschrift beschäftigt sich jedoch nicht mit dem Problem des Wärmehaushalts bei gekapselten Motoren und ergibt auch keinen Hinweis darauf, wie Nebenaggregate der gekapselten Motoren vor Überhitzung geschützt werden können.

Es ist eine Vorrichtung zur Schalldämpfung eines Verbrennungsmotors in einem Kraftfahrzeug mittels einer diesen mit geringem Abstand umschließenden Kapsel nach der US-A4 137 888 bekannt. Die Kapsel ist selbsttragend und mehrteilig ausgebildet und besteht aus einem Kapsel-Grundkörper, einem oberen Deckel und einer Ölwannenverkleidung. Alle Nebenaggregate befinden sich bis auf die Einspritzpumpe ungekapselt außerhalb der Verkleidung.

Weiterhin ist eine Vorrichtung zur Schalldämpfung eines Verbrennungsmotors in einem Kraftfahrzeug aus der DE-B-2 043 280 bekannt, und zwar mittels einer den Verbrennungsmotor in geringem Abstand umschließenden Kapsel, die selbsttragend und mehrteilig ausgebildet ist und aus einem Kapsel-Grundkörper, der mit einem Grundmotor eine Montageeinheit bildet, und aus einem bzw. einer mit dem Kapsel-Grundkörper lösbar verbundenen oberen Deckel und Ölwannenverkleidung besteht, wobei der Kapsel-Grundkörper Druchbrüche zur Verbindung des Motors mit seinen nachträglich anbaubaren oder auswechselbaren Nebenaggregaten aufweist. Mehrere Nebenaggregate, wie z.B. Keilriemen, Keilriemenscheibe und ein Lüfter, weisen teilweise oder bereichsweise Anschlußkapseln auf, die mit dem Kapsel-Grundkörper verbunden sind.

Der Erfindung liegt die Aufgabe zugrunde, eine gattungsgemäße Schalldämpfvorrichtung zu schaffen, die einen hohen Dämpfungsgrad aufweist, die raum- und gewichtssparend gestaltet ist, eine gute Zugänglichkeit zum Antriebsmotor und den zugehörigen Aggregaten fürWartungs- und Reparaturarbeiten ermöglicht und gleichzeitig gestattet, Betriebstemperaturen des Antriebsmotors und der weiteren Antriebs- und Zusatzaggregate trotz der Schalldämpfung niedrig zu halten.

Dies wird erfindungsgemäß durch die kennzeichnenden Merkmale des Anspruchs 1 erreicht. Indem die Kapsel durch Ausschluß der Nebenaggregate verhältnismäßig eng zur Motorkontur angeordnet ist, beginnt die Schalldämpfung schon unmittelbar dort, wo der Schall entsteht, so daß nur eine kleine Fläche von der Hauptgeräuschquelle angestrahlt wird. Der Ausschluß der Nebenaggregate hat als weiteren erheblichen Vorteil zur Folge, daß nur eine geringe Menge Luft, die nicht als Kühlluft sondern als Spülluft definiert wird, gebraucht wird. Solcherart entfällt ein entsprechend großes Kühlgebläse, dient die geringe Menge Spülluft doch nur dazu, z.B. einer Explosionsgefahr infolge Ansammlung von Gasen wirksam zu begegnen. Ein wesentlicher Vorzug der erfindungsgemäßen Vorrichtung besteht in der Wartungs-, Reparatur- und Montagefreundlichkeit; so berücksichtigt die Kapselteilung in optimaler Weise die Bandfertigung, indem der kubische, selbsttragende Kapsel-Grundköper als Montageteil in die Bandfertigung integriert ist. Die Eingriffsmöglichkeiten bleiben nahezu wie beim ungekapselten Motor erhalten. Durch Entfernen des oberen Deckels können ausgewechselt werden: Ventilhaube, Zylinderköpfe, Einspritzdüsenhalter, Verschraubungen der Einspritzleitungen, Abgaskrümmer sowie alle entsprechenden Dichtungen. Wird noch die Ölwannenverkleidung abgebaut, so können zusätzlich ausgewechselt werden: Ölwanne, Kolben, Pleuel, Zylinderbuchsen, Pleuellager, Kurbelwellenlager sowie alle entsprechenden Dichtungen und ähnliches. Der Kapsel-Grundkörper ist dem Motor zugehörig und braucht nur bei Defekt des Kurbelgehäuses, z.B. durch Frostschäden, abgebaut werden. Die Kapsel ist ein selbsttragendes, mit Durchbrüchen für die Nebenaggregate versehenes Gebilde und darf somit nicht als eine Aneinanderreihung von Vorsatzschalen verstanden werden. Da die Schalldämpfung eines Verbrennungsmotors ein sehr komplexes Geschehen ist, müssen die vorbeschriebenen Maßnahmen durch weitere, hauptsächlich Zusatzkapselungen und primäre Schalldämpfungen, ergänzt werden.

Die Wirkung der Spülluft ist durch kapselinnere Luftbewegung infolge von Thermik und durch die abströmende Luft des Kühlerlüfters verstärkbar. Solcherart wird die Kapsel mit einer geringen Menge Spülluft zum Vermeiden einer Ansammlung von entzündlichen Gasen gelüftet. Kühlluft wird nicht benötigt, da sich die wärmeerzeugenden Nebenaggregate außerhalb der Kapsel befinden und der Motor selbst wassergekühlt ist.

Die den Kapsel-Grundkörper mit dem Grundmotor verbindenden Schwingmetalle sind außenseitig des Kapsel-Grundkörpers angeordnet. Auf diese Weise sind sie sichtbar, meßbar und auswechselbar, ohne das die Kapsel demontiert werden muß. Sie werden auch vorteilhafterweise nicht von der in der Kapsel herrschenden Temperatur beeinflußt, was ihre Alterungsbeständigkeit erhöht.

In weiterer Ausbildung der Erfindung ist um den Abgaskrümmer ein abgeteilter Raum mit entsprechenden Zu- und Abluftöffnungen vorgesehen, wobei der abgeteilte Raum durch eine zu einer Hälfte dem Kapsel-Grundkörper und zur anderen Hälfte dem oberen Deckel einstückig zugehörigen Zusatzkapsel und durch eine den Abgaskrümmereingang umgreifende Trennwand gebildet ist. Auf diese Weise wird die am Abgaskrümmer erhitzte Luft gezielt aufwärts geführt, so daß Kaltluft (ca. 330 K) aus der Kapsel nachgesogen werden kann und die kapselinnere Luftbewegung unterstützt wird. Es wird ein quasi "geteilter Raum" mit entsprechenden Zu- und Abluftöffnungen um den Abgaskrümmergebildet. Die Kühlung im genannten Bereich ist auch deshlab sinnvoll, weil partielle Überhitzungen vermieden werden und damit der Einsatz besonders teuerer Materialien (Dichtungen und hochwertige Legierungen fürAbgaskrümmer und Schrauben) entfällt. Auch wird ein Verkoken des Motoröls auf der Innenseite der Ventilhauben und ein Aufheizen des Zylinderkopfes vermieden.

Nach einem weiteren vorteilhaften Merkmal der Erfindung ist an einem aus einem Primär- und einem ein Gummiteil aufweisenden Sekundärteil bestehenden Torsionsdämpfer eine Zusatzdämfung gegen den aus axialähnlichen Schwingungen resultierenden Lärm angebracht, wobei beiderseits der Stirnflächen des Torsionsdämpfers Vorsatzchalen vorgesehen sind, deren eine direkt und deren andere über Verbindungsbleche, die innerhalb der Keilriemenführung angeordnet sind, mit der Außenwand des Kapsel- Grundkörpers verbunden sind. Manche rotierenden, aus der Kapsel herausgeführten Teile lassen sich aufgrund ihrer Funktion nicht genügend vom Körperschall des Motors abkoppeln, so auch der Torsionsdämpfer im vorderen Kurbelwellen-Ende. Dieserführt torsionale und axiale Schwingungen aus. Die torsionalen Schwingungen werden durch die zwischen Primär- und Sekundärteil angeordnete Gummischicht eliminiert. Da das Primärteil an der Kurbelwelle fest angeschraubt ist, ist eine Dämpfung mittels Primärmaßnahmen nicht möglich, so daß die erfindungsgemäßen Vorsatzschalen Anwendung finden. Diese könnnen auch mit-rotierend direkt an den Stirnseiten des Torsionsdämpfers angebracht sein.

Vorteilhaft ist es auch, die verschiedenen Keilriemenscheiben, z. B. für Wasserpumpe und Lichtmaschine, Körperschall zu entkoppeln, wobei die Keilriemenscheiben, aus Primär- und Sekundärteilen bestehen, die stirnseitig über mehrere Elastomerringe oder ähnlichern miteinander verbunden sind und innenseitig einen kleinen mit Viskoseflüssigkeit gefüllten Ringraum aufweisen. Gedrückte Keilriemenscheiben aus Blech, wie sie bei Dieselmotoren häufig verwendet werden, sind ungeeignet für Motoren mit Kapsel. Keilriemenscheiben müssen entweder viel mehr Masse aufweisen oder es muß, wie es die Erfindung zeigt, eine Körperschallentkopplung vorhanden sein. Eine zusätzliche Dämpfung erreicht man durch das Einbringen von Viskose-Flüssigkeit zwischen den Nabenteilen.

Weitere Merkmale und Vorteile der Erfindung sind den Ansprüchen der Beschreibung und den Zeichnungen zu entnehmen.

Die Erfindung ist in einer Vielzahl von Ausführungsbeispielen dargestellt.

Es zeigen:
Fig. 1 eine Motorkapsel in der Seitenansicht,
Fig. 2 eine Motorkapsel in der Vorderansicht,
Fig. 3 die Lagerung der Motorgrundkapsel,
Fig. 4 die Einzelheit Kapselung des Abgaskrümmers,
Fig. 5 die Einzelheit Kapselung des Ölfilters,
Fig. 6 die Einzelheit Kapselung der Ladegruppe,
Fig. 7 die Einzelheit Abschirmung des Torsionsdämpfers,
Fig. 8 die Einzelheit Abschirmung des Torsionsdämpfers,
Fig. 9 die Einzelheit körperschallentkoppelte Keilriemenscheibe,
Fig. 10 die Einzelheit körperschallisoliertes Abgasrohr,
Fig. 11 die Einzelheit körperschallisoliertes Abgasrohr,
Fig. 12 die Einzelheit Ansaugleitung mit Oberflächenschalldämpfer

Die Fig. 1 und 2 zeigen einen Verbrennungsmotor (3) mit einer kompletten Kapsel (1), die aus einem Kapsel-Grundkörper (2), einem oberen Deckel (4) und einer Ölwannen-Verkleidung (5) besteht. Die einzelnen Kapselkomponenten sind vorzugsweise über handelsübliche Schnellverschlüsse miteinander verbunden. Gravierendes Merkmal dieser Kapselanordnung ist, daß sich alle für einen Testlauf nicht unbedingt notwendigen Nebenaggregate außerhalb der Kapsel befinden und für sie zusätzliche Maßnahmen zur Reduzierung ihres Geräuschanteils am Gesamtgeräuschpegel getroffen sind. Solcherart entfällt die Kühlung der wärmeabstrahlenden Nebenaggregate, die, wären sie in der Kapsel angeordnet, einen Kühlluftstrom und damit einen zusätzlichen großvolumigen Kühler erforderlich machen würden. So aber genügt es, eine ganz geringe Menge Spülluft, vom Kühlerlüfter abzuzweigen, damit sich keine entzündlichen Gase innerhalb der Kapsel bilden können.

Fig. 3 zeigt die Anbindung des Kapsel-Grundkörpers (2) am Motorgehäuse (8), und zwar mittels Schwingmetallelementen (6, 7), die außenseitig der Kapsel angebracht sind, so daß jedes einzelne austauschbar ist, ohne die Kapsel selbst zu demontieren.

Fig. 4 zeigt die Kapselung des Abgaskrümmers (9) mittels Kapselteil (11), das zur Hälfte einstückig dem Kapsel-Grundkörper (2) und zur anderen Hälfte einstückig dem oberen Deckel (4) zugeordnet ist. Indem am Motor zugewandten Teil des Abgaskrümmers, denselben umschließend, eine Trennwand (12) angeordnet ist, entsteht ein abgeteilter Raum (10), wodurch die am Abgaskrümmer erhitzte Luft gezielt aufwärts geführt und Kaltluft (ca. 330 K) aus dem unteren Kapselbereich nachgesogen wird. Die Trennscheibe (12) besteht aus einem Blech mit Isolierschicht (14) und einem daran befestigten Stahlblech (13), an dem ein weiteres Stahlblech (15) im Abstand angeordnet ist.

Fig. 5 zeigt einen Ölfilterkopf (16) mit einer dazu im Abstand angeordneten absorbierenden Vorsatzschale (17). Diese Anordnung ermöglicht jederzeit einen problemlosen Zugang zu dem Ölfilter, um an diesem Wartungs- oder Reinigungsaufgaben durchzuführen.

Fig. 6 zeigt die Ladegruppe (18), (Gasturbine + Verdichter) mit einer dazu im Abstand angeordneten geräuschabsorbierenden Vorsatzschale (19).

Fig. 7 zeigt einen Torsionsdämpfer (23) und Fig. 8 die Anordnung dieses Torsionsdämpfers in Vorderansicht. Das an der Kurbelwelle angebrachte Primärteil (20) des Torsionsdämpfers (23) ist über ein Gummiteil (22) mit einem die Keilriemenrillen beinhaltenden Sekundärteil (21) verbunden. Stirnseitig des Torsionsdämpfers (23) sind Vorsatzschalen (24, 25) angeordnet, wobei die Vorsatzschale (24) direkt und die Vorsatzschale (25) über Verbindungsbleche (26) an der Außenwand des Kapselgrundkörpers angebracht sind. Die Größe der Vorsatzschalen entspricht dem Durchmesser des Torsionsdämpfers (23). Die Verbindungsbleche (26) liegen innerhalb der Keilriemenführung (27) von Torsionsdämpfer (23), Lichtmaschinen-Keilriemenscheibe (28) und Wasserpumpen-Keilriemenscheibe (29). Die Vorsatzschalen (24, 25) können auch fest mit dem Torsionsdämpfer (23) verbunden sein. Die Keilriemenscheiben (28, 29) bestehen aus einem Primärteil (30) und einem Sekundärteil (31). Diese sind stirnseitig über Elastomerringe (32, 33) miteinander verbunden. Innenseitig besteht zwischen den Teilen (30) und (31) ein Ringraum (33), der mit Viskosematerial ausgefüllt ist.

Die Figuren 10 und 11 zeigen körperschallisolierte Abgasrohre (34). Die Abgasrohre zwischen Krümmer und Schalldämpfer in herkömmlicher Bauart strahlen, durch Körperschall verursacht, bereits erheblichen Luftschall ab. Diesen zu reduzieren, ist im Abstand zum Abgasrohr (34) ein Außenrohr (35) angeordnet, wobei der Zwischenraum (36) mit einer elastischen Zwischenschicht (36) (z. B. Asbestersatz) oder Luft ausgefüllt ist. Nach einer Variante gemäß Fig. 11 ist das Abgasrohr (34) von einem Schalldämpfer (37) umgeben, der aus einem im Abstand zu ihm angeordneten Lochblech (39), Absorptionsmaterial (40) und einem Außenrohr (41) besteht.

Fig. 12 zeigt eine Ansaugleitung (42) mit Oberflächenschalldämpfer (46). Die Ansaugleitung (42) setzt sich aus einem Teilabschnitt (43) und einem Teilabschnitt (44) zusammen, die durch einen inneren Kompensator (45) verbunden sind. Bei einem ungekapselten Motor ist der innere Kompensator völlig ausreichend, bei einem gekapselten jedoch nicht. Es kommen hier die stirnseitig angeordneten Außenkompensatoren (47, 48), die mit dem Schalldämpfer (46) verbunden sind, zum Einsatz. Die Ausführung Oberflächenschalldämpfer (46) mit Außenkompensatoren (47, 48) wird vorzugsweise angewandt, wenn eine kurze Baulänge gefordert wird und/oder sehr hohe Pulsationen und Schwingungen vorhanden sind.

Öffnungen, hier nicht mit Bezugszeichen versehen, die für Wartungsarbeiten wichtig sind, wie z. B. Öleinfüllstutzen, Stutzen für Ölstandskontrolle und Ölablaß werden aus der Kapsel herausgeführt.

Der Raum zwischen Kapsel (1) und Motor (3) beschreibt einen diffusen Hallraum; um den Hallraumeffekt zu verringern und damit die Kapselwirkung zu erhöhen, wird Absorptionsmaterial eingebaut. Dabei sind die Stellen der Absorption nicht so erheblich wichtiger ist der prozentuale Anteil der Absorptionsfläche an der Gesamtfläche, wobei die Dicke des Absorptionsmaterial durch den Bauraum zwischen Kapsel und Motor begrenzt ist.

Um die Möglichkeit zu haben, jederzeit ohne teueres Meßgerät die geometrische Lage der Kapsel prüfen zu können, sind an bestimmten Stellen der Kapsel verschließbare Bohrungen vorgesehen, mittels derer auf Bezugspunkte am Motor gemessen werden kann. Die Bezugspunkte am Motor sind extra bearbeitete Flächen.

## Patentansprüche

1. Vorrichtung zur Schalldämpfung eines Verbrennungsmotors in einem Kraftfahrzeug, insbesondere Nutzfahrzeug, mittels einer diesen in geringem Abstand umschließenden Kapsel (1), die selbsttragend und mehrteilig ausgebildet ist und aus einem Kapsel-Grundkörper (2), der mit einem Grundmotor (3) eine Montageeinheit bildet, und aus einem bzw. einer mit dem Kapsel-Grundkörper (2) lösbar verbundenen oberen Deckel (4) und Ölwannenverkleidung (5) besteht, wobei der Kapsel-Grundkörper (2) Durchbrüche zurverbindung des Motors (3) mit seinen nachträglich anbaubaren oder auswechselbaren Nebenaggregaten aufweist und mehrere Nebenaggregate, nämlich die Lichtmaschine, Keilriemen und Keilriemenscheiben (28) und ein Lüfter zumindest teilweise oder bereichsweise Anschlußkapseln aufweisen, die mit dem Kapsel-Grundkörper (2) verbunden sind, wobei das Kapselinnere über schallabsorbierendes Material aufweisende Strecken mit Spülluft beaufschlagt ist, wobei die Wirkung der Spülluft durch kapselinnere Luftbewegung infolge von Thermik oder die abströmende Luft des Kühllüfters verstärkbar ist und weiterhin der Kapsel-Grundkörper (2) mit dem Grundmotor (3) über Schwingmetallelemente (6,7) verbunden ist, wobei zum inneren Abgasrohr(34) ein Außenrohr (35) im Abstand angeordnet ist und derZwischenraum mit Luft ausgefüllt ist, dadurch gekennzeichnet,
- daß das Kapselinnere mit einer derartig geringen Menge Spülluft beaufschlagt ist, die eine Explosionsgefahr infolge Ansammlung von Gasen gerade wirksam verhindert,
- daß die Schwingmetallelemente (6, 7) außenseitig des Kapsel-Grundkörpers (2) angeordnet sind,
- daß die Kapsel (1) Öffnungen für Öleinfüllstutzen sowie Stutzen für Ölstandskontrolle und Ölablaß aufweist.

2. Vorrichtung zur Schalldämpfung nach Anspruch 1, dadurch gekennzeichnet, daß um den Abgaskrümmer (9) ein abgeteilter Raum (10) mit entsprechenden Zu- und Abluftöffnungen vorgesehen ist.

3. Vorrichtung nach Anspruch 1 oder 2, dadurch gekennzeichnet, daß beiderseits der Stirnflächen des Torsionsdämpfers (23) Vorsatzschalen (24, 25) vorgesehen sind, deren eine (24) direkt und deren andere (25) über Verbindungsbleche (26), die innerhalb der Keilriemenführung (27) angeordnet sind, mit der Außenwand des Kapsel- Grundkörpers (2) verbunden sind.

## Claims

1. Device for sound damping in an internal combustion engine in a motor vehicle, particularly a commercial vehicle, by means of a casing (1) enclosing the engine and being spaced at a slight distance away therefrom, the casing being self- supporting, of multi-part construction and comprising a basic casing member (2) forming an assembly unit together with the basic engine (3) and an upper cover (4) and oil sump cladding (5) detachably connected with the basic casing member (2), which is equipped with openings for connecting the engine (3) with its subsequently attachable or exchangeable auxiliary units, and a number of auxiliary units, ie the alternator, V-belts and V-belt pulleys (28) and a fan, are equipped, at least partially, or at certain regions thereof, with connecting casings connected with the basic casing member (2), the casing interior being impinged with scavenging air via paths fitted with sound-absorbing material, the effect of which scavenging air can be intensified by air movement in the casing interior due to warm air currents or outflowing air from the radiator fan, the basic casing member (2) being connected with the basic engine (3) via metal rocker elements (6, 7), with an external pipe (35) being arranged at a distance in relation to the inner exhaust pipe (34), the space therebetween being filled with air, characterised in
- that the casing interior is impinged with so small an amount of scavenging air as to effectively prevent a risk of explosion resulting from the accumulation of gases,
- that the metal rocker elements (6, 7) are mounted on the outside of the basic casing member (2),
- that the casing (1) is provided with openings for oil filler necks and necks for oil level checks and oil drainage.

2. Device for sound damping as under Claim 1, characterised in that a compartmented space ( 10) with corresponding supply and exhaust air openings is formed around the exhaust manifold (9).

3. Device as under Claim 1 or 2, characterised in that on both sides of the front surfaces of the torsional damper (23) shell-shaped attachments (24,25) are provided, one of which (24) is directly connected with the outer wall of the basic casing member (2), and the other of which (25) is connected to the outer wall by means of connecting plates (26) arranged within the V-belt guide (27).

## Revendications

1. Dispositif pour atténuer le bruit d'un moteur à combustion interne dans un véhicule automobile, notamment un véhicule utilitaire, au moyen d'une enveloppe (1) entourant le moteur à faible distance, cette enveloppe étant auto-porteuse et en plusieurs parties et étant constituée par un corps de base d'enveloppe (2), formant une unité de montage avec un moteur de base (3), et par un couvercle supérieur (4) et, éventuellement, un revêtement de carter à huile (5), reliés de façon amovible au corps de base (2) de l'enveloppe, tandis que ce corps de base (2) de l'enveloppe comporte des ajours pour permettre la liaison du moteur (3) avec ses appareils auxiliaires susceptibles d'être installés ultérieurement ou d'être remplacés, et plusieurs appareils auxiliaires, notamment la génératrice, les courroies trapézoïdales et leurs poulies (28), ainsi qu'un ventilateur, comportant au moins partiellement, ou par zones, des enveloppes de raccordement qui sont reliées au corps de base (2) de l'enveloppe, tandis que l'intérieur de l'enveloppe est alimenté en air de balayage par des parcours comportant un matériau insonorisant, l'action de cet air de balayage étant susceptible d'être renforcée par le mouvement thermique de l'air à l'intérieur de l'enveloppe ou par l'air provenant du ventilateur de refroidissement, et en outre, le corps de base (2) de l'enveloppe est relié au moteur de base (3) par des éléments de liaison caoutchouc-métal (6, 7), tandis qu'à une certaine distance du tuyau d'échappement (34) est disposé un tube externe (35) et que l'espace intermédiaire est rempli d'air, dispositif caractérisé en ce que :
- l'intérieur de l'enveloppe est alimenté avec une quantité tellement faible d'air de balayage, qu'elle empêche tout juste, de façon efficace, un risque d'explosion dû à l'accumulation de gaz,
- les éléments caoutchouc-métal (6, 7) sont disposés sur la face externe du corps de base (2) de l'enveloppe,
- l'enveloppe (1) comporte des ouvertures pour des tubulures de remplissage d'huile ainsi que pour des tubulures de contrôle du niveau d'huile et de vidange d'huile.

2. Dispositif selon la revendication 1, caractérisé en ce qu'il est prévu, autour du collecteur des gaz d'échappement (9), un espace séparé (10) avec des ouvertures d'entrée et de sortie d'air appropriées.

3. Dispositif selon la revendication 1 ou la revendication 2, caractérisé en ce qu'il est prévu, des deux côtés des surfaces frontales de l'amortisseur de torsion (23), des capsules adaptables (24, 25) dont une (24) est reliée directement et l'autre (25) par l'intermédiaire de plaques de liaison (26) disposées à l'intérieur du passage (27) des courroies trapézoïdales, à la paroi externe du corps de base (2) de l'enveloppe.
